# EUROPÄISCHE PATENTSCHRIFT

(11) **EP 3 019 706 B1**
(45) Veröffentlichungstag und Bekanntmachung des Hinweises auf die Patenterteilung: **06.11.2019**
(21) Anmeldenummer: 14759178.8
(22) Anmeldetag: 04.09.2014
(51) Int. Cl.: F01D 5/30, F01D 5/32

(54) **ANORDNUNG ZUM SICHERN EINER FUNKTIONSSTELLUNG EINER AN EINER LÄUFERSCHEIBE ANGEORDNETEN DECKPLATTE RELATIV ZU EINER AN DER LÄUFERSCHEIBE ANGEORDNETEN LAUFSCHAUFEL**
ASSEMBLY FOR SECURING A FUNCTION POSITION OF A SIDE PLATE ON A ROTOR DISK ARRANGED RELATIVE TO A ROTOR BLADE ASSEMBLED ON THE ROTOR DISK
AGENCEMENT DESTINÉ À SÉCURISER UNE POSITION FONCTIONNELLE D'UNE PLAQUE DE COUVERTURE DISPOSÉE AU NIVEAU D'UN DISQUE DE ROTOR PAR RAPPORT À UNE AUBE DISPOSÉE AU NIVEAU DU DISQUE DE ROTOR

(30) Priorität: 10.10.2013 EP 13187993
(43) Veröffentlichungstag der Anmeldung: 18.05.2016
(73) Patentinhaber: Siemens Aktiengesellschaft, 80333 München (DE)
(72) Erfinder: DUNGS, Sascha, 46485 Wesel (DE); KOLK, Karsten, 45479 Mülheim an der Ruhr (DE); SCHRÖDER, Peter, 45327 Essen (DE)
(86) Internationale Anmeldenummer: PCT/EP2014/068825
(87) Internationale Veröffentlichungsnummer: WO 2015/051956

(56) Entgegenhaltungen:
- EP-A1- 1 944 471
- WO-A1-2010/094539

## Beschreibung

Die Erfindung betrifft eine Anordnung zum Sichern einer Funktionsstellung einer an einem Außenumfang einer Läuferscheibe eines Läufers einer Gasturbine angeordneten Deckplatte des Läufers relativ zu einer an dem Außenumfang der Läuferscheibe angeordneten Laufschaufel des Läufers, wobei zwischen der in ihrer Funktionsstellung befindlichen Deckplatte und einer der Deckplatte zugewandten Seite eines Schaufelfußes der Laufschaufel ein Kanalabschnitt eines ringförmigen Kühlkanals des Läufers ausgebildet ist.

Des Weiteren betrifft die Erfindung eine Läuferbaugruppe für einen Läufer einer Gasturbine, aufweisend eine Läuferscheibe, einen an dem Außenumfang der Läuferscheibe angeordneten Laufschaufelkranz, einen an dem Außenumfang der Läuferscheibe angeordneten Deckplattenkranz.

Ferner betrifft die Erfindung einen Läufer für eine Gasturbine und eine Gasturbine.

Eine Anordnung der eingangs genannten Art ist beispielsweise aus der Veröffentlichung WO 2010/094539 A1 bekannt. EP 1 944 471 A1 offenbart die technischen Merkmale vom Oberbegriff vom Anspruch 1. Um eine Funktionsstellung einer an einem Außenumfang einer Läuferscheibe eines Läufers einer Gasturbine angeordneten Deckplatte des Läufers relativ zu einer an dem Außenumfang der Läuferscheibe angeordneten Laufschaufel des Läufers zu sichern, schlägt dieser Veröffentlichung vor, ein Blockierelement in eine an der Deckplatte schlüssellochartig ausgebildete Öffnung einzufügen, welches in seiner Funktionsstellung in ein an einer der Deckplatte zugewandten Seite eines Schaufelfußes der Laufschaufel angeordnetes Loch eingreift. Diese Funktionsstellung des Blockierelementes wird dadurch gesichert, dass das Blockierelement in einer bestimmten Drehstellung relativ zu der Deckplatte den Rand der Öffnung schaufelfußseitig mittels eines an dem Blockierelement ausgebildeten Nockens hintergreift und dass das in dieser Drehstellung befindliche Blockierelement gegen ein Verdrehen relativ zu der Deckplatte um eine Längsachse des Blockierelementes gesichert ist. Die Sicherung der Drehstellung des Blockierelementes wird dadurch erreicht, dass ein Teil des Blockierelementes plastisch verformt wird und hierdurch in eine Bartöffnung der schlüssellochartigen Öffnung eingreift. Aufgabe der Erfindung ist es, eine neuartige und einfache Möglichkeit zur Sicherung von Funktionsstellungen von an einem Außenumfang einer Läuferscheibe eines Läufers einer Gasturbine angeordneten Deckplatten des Läufers relativ zu an dem Außenumfang der Läuferscheibe angeordneten Laufschaufeln des Läufers zu schaffen.

Die erfindungsgemäße Anordnung zum Sichern einer Funktionsstellung einer an einem Außenumfang einer Läuferscheibe eines Läufers einer Gasturbine angeordneten Deckplatte des Läufers relativ zu einer an dem Außenumfang der Läuferscheibe angeordneten Laufschaufel des Läufers ist im Anspruch 1 beschrieben.

Gemäß der Erfindung ist die Funktionsstellung der Deckplatte gesichert, wenn der Sicherungsbolzen sich teilweise in der an dem Führungsabschnitt der Deckplatte ausbildbaren Führungsöffnung erstreckt und der Steg zumindest teilweise in den Ausnehmungen angeordnet ist. Dies wird insbesondere dadurch bewirkt, dass der Steg bei an der Läuferscheibe angeordneter Laufschaufel bezüglich der Läuferscheibe radial verläuft.

Die an der Deckplatte ausgebildete Aufdickung bzw. der dadurch ausbildbare Führungsabschnitt ermöglicht die Ausbildung einer längeren Führungsöffnung und hierdurch eine gute Führung des Sicherungsbolzens. Zudem können während des Betriebs einer entsprechend ausgebildeten Gasturbine durch den Kontakt mit dem Sicherungsbolzen im Bereich der Führungsöffnung auftretende Kräfte wegen der Aufdickung bzw. dem Führungsabschnitt besser von der Deckplatte aufgenommen werden, ohne dass es zu Schäden an der Deckplatte, insbesondere im Bereich der Führungsöffnung, kommt. Vorzugsweise umgibt der Führungsabschnitt die Führungsöffnung vollständig.

Dass der Außendurchmesser des Sicherungsbolzens dem Durchmesser der Führungsöffnung entspricht, soll bedeuten, dass der Sicherungsbolzen formschlüssig in die Führungsöffnung einfügbar ist.

Die zu dem Ende des Sicherungsbolzens hin offene Ausbildung und diametrale Anordnung der Ausnehmungen ermöglicht ein gleichzeitiges Einführen des Stegs in die beiden Ausnehmungen, indem der Sicherungsbolzen auf den Steg gesteckt wird. Um formschlüssige Verbindungen zwischen den Ausnehmungen und dem Steg zu erreichen, ist die Breite der Ausnehmungen vorzugsweise gleich der Breite des Stegs.

Die Sicherungseinrichtung zum Sichern einer Funktionsstellung des Sicherungsbolzens an der Deckplatte und der Laufschaufel hält den Sicherungsbolzen dauerhaft sicher in seiner auf den Steg aufgesteckten Stellung, d. h. in seiner Funktionsstellung. Die Sicherungseinrichtung kann auf irgendeine zu diesem Zweck geeignete Art und Weise ausgebildet sein.

Die erfindungsgemäße Anordnung kann im Zuge einer Nachrüstung einer bereits vorhandenen Gasturbine realisiert werden. Zudem kann die Anordnung schon bei einer Neuentwicklung von Gasturbinen berücksichtigt werden. Mit der erfindungsgemäßen Anordnung können verschiedenste Typen von Gasturbinen ausgestattet werden. Vorzugsweise ist für jede Deckplatte eines Läufers eine erfindungsgemäße Anordnung vorgesehen.

Der Sicherungsbolzen und/oder der Steg sind aus Metall gebildet und können zur Verringerung eines Verschleißes an diesen Bauteilen auf eine geeignete Art und Weise gehärtet sein.

Bevorzugt umfasst die Sicherungseinrichtung eine an der dem Schaufelfuß zugewandten Seite des Führungsabschnitts angeordnete Nut, welche sich von der Führungsöffnung radial über zumindest einen Teil des Führungsabschnitts erstreckt, und einen L-förmig ausgebildeten, plastisch verformbaren Sicherungsdraht, wobei der Durchmesser der Längsbohrung des Sicherungsbolzens, die Breite der Nut und die Breite der Ausnehmungen größer als der oder gleich dem Außendurchmesser des Sicherungsdrahts sind. Ein Schenkel des L-förmig ausgebildeten Sicherungsdrahts kann derart in die Längsbohrung des teilweise in der Führungsöffnung an der Deckplatte angeordneten Sicherungsbolzens eingeführt werden, bis sich der andere Schenkel des Sicherungsdrahts zumindest teilweise in der an dem Führungsabschnitt ausgebildeten Nut befindet. Erstreckt sich der zumindest teilweise in der Nut angeordnete Schenkel des Sicherungsdrahts gleichzeitig durch eine der Ausnehmungen an dem Sicherungsbolzen, ist der Sicherungsbolzen relativ zu der Deckplatte gegen eine Verdrehung um seine Längsachse gesichert. Um eine optimale Robustheit der Anordnung zu erreichen, sind der Durchmesser der Längsbohrung, die Breite der Nut und die Breite der Ausnehmungen vorzugsweise gleich dem Außendurchmesser des Sicherungsdrahts, so dass entsprechende Formschlüsse zwischen Bauteilen der Anordnung herstellbar sind.

Eine Ausnehmung ist bevorzugt um einen vorgegebenen Längenunterschied länger als die andere Ausnehmung ausgebildet, wobei der Längenunterschied größer als der oder gleich dem Außendurchmesser des Sicherungsdrahts ist. Vorzugsweise ist der Längenunterschied gleich dem Außendurchmesser des Sicherungsdrahts. Die Länge der kürzeren Ausnehmung kann beispielsweise der Höhe des Stegs entsprechen, wohingegen die Länge der längeren Ausnehmung der Summe aus der Höhe des Stegs und dem Außendurchmesser des Sicherungsdrahts entsprechen kann. Zur Vereinfachung des mit dem Sicherungsbolzen verbundenen Herstellungsaufwands können die Ausnehmungen alternativ gleichlang ausgebildet sein.

Der Steg ist bevorzugt monolithisch mit der Laufschaufel ausgebildet. Der Steg kann beispielsweise zusammen mit der übrigen Laufschaufel in einem Gießverfahren kostengünstig hergestellt sein. Hierdurch wird eine sehr robuste Verbindung zwischen dem Steg und der übrigen Laufschaufel geschaffen. Alternativ kann der Steg separat hergestellt und anschließend mit der Laufschaufel verbunden werden.

Bevorzugt ist der Steg an einem an der der Deckplatte zugewandten Seite des Schaufelfußes ausbildbaren Rücksprung anordbar. Hierdurch kann axialer Bauraum gespart werden, um trotz der Anbringung einer erfindungsgemäßen Anordnung an einem Läufer einer Gasturbine eine kompakte Ausbildung des Läufers bzw. der Gasturbine zu ermöglichen.

Wenigstens eine auf der dem Schaufelfuß abgewandten Seite des Stegs angeordnete Längskante des Stegs ist bevorzugt mit einer Fase versehen. Die Fase kann durch eine mechanische Nachbearbeitung des an der Laufschaufel ausgebildeten Stegs ausgebildet werden. Vorzugsweise sind beide auf der dem Schaufelfuß abgewandten Seite des Stegs angeordneten Längskanten des Stegs mit jeweils einer Fase versehen. Die Ausbildung der Fase bzw. Fasen an dem Steg ermöglicht eine einfachere Montage der Anordnung, welche insbesondere dadurch erschwert ist, da der Steg während der Montage der Anordnung kaum oder nicht sichtbar ist. Durch die Fase bzw. Fasen an dem Steg kann es bei einem Kontakt zwischen dem Sicherungsbolzen bzw. den an dem Sicherungsbolzen ausgebildeten Rändern der Ausnehmungen und dem Steg zu einer gewünschten Zwangsausrichtung des Sicherungsbolzens relativ zu dem Steg kommen, um den Sicherungsbolzen wie gewünscht auf den Steg aufstecken bzw. den Sicherungsbolzen in seine Funktionsstellung überführen zu können.

Das nicht mit den Ausnehmungen versehene Ende des Sicherungsbolzens ist bevorzugt an einer der Längsbohrung zugewandten Seite mit einer sich wenigstens über einen Teil des Innenumfangs der Längsbohrung erstreckenden Abrundung versehen. Die Abrundung kann als Anlagefläche für eine plastische Umformung des Sicherungsdrahts dienen, um ein schaufelfußabseitig aus dem Sicherungsbolzen herausragendes Ende des Sicherungsdrahts, vorzugsweise um 90°, zu biegen. Diese plastische Verformung des Sicherungsdrahts kann dazu genutzt werden, den Sicherungsbolzen dauerhaft in seiner Funktionsstellung zu halten. Ohne die Abrundung an dem Ende des Sicherungsbolzens könnte es beim Biegen des Sicherungsdrahts und/oder bei mechanischen Beanspruchungen im Betrieb einer entsprechend ausgebildeten Gasturbine zu Schäden an dem Sicherungsdraht kommen. Hierdurch könnte wiederum die Dauerhaftigkeit einer entsprechenden Sicherung der Funktionsstellung des Sicherungsbolzens beeinträchtigt werden.

Bevorzugt ist wenigstens ein freies Ende von zumindest einer Ausnehmung mit einer Fase versehen. Die Fase kann durch eine mechanische Nachbearbeitung des freien Endes der Ausnehmung ausgebildet werden. Vorzugsweise sind beide freien Enden von jeder Ausnehmung mit jeweils einer Fase versehen. Die Ausbildung der Fase bzw. Fasen an der Ausnehmung bzw. den Ausnehmungen ermöglicht ebenfalls eine einfachere Montage der Anordnung, welche insbesondere dadurch erschwert ist, da der Steg während der Montage der Anordnung kaum oder nicht sichtbar ist. Durch die Fasen an den freien Enden der Ausnehmungen kann es bei einem Kontakt zwischen dem Sicherungsbolzen bzw. den an dem Sicherungsbolzen ausgebildeten Fasen und dem Steg, an dem ebenfalls Fasen ausgebildet sein können, zu einer gewünschten Zwangsausrichtung des Sicherungsbolzens relativ zu dem Steg kommen, um den Sicherungsbolzen wie gewünscht auf den Steg aufstecken bzw. den Sicherungsbolzen in seine Funktionsstellung überführen zu können.

Die Anordnung umfasst bevorzugt eine schaufelseitig an einem an einer Plattform der Laufschaufel ausgebildeten Dichtflügel anordbare Dichtnut, in welcher ein radial äußerer Randabschnitt der Deckplatte anordbar ist. Bei bestimmungsgemäß an einem Läufer angebrachter Anordnung ist der radial äußere Randabschnitt der Deckplatte in einen Teil die Dichtnut eingeführt. Im Betrieb einer entsprechend ausgestatteten Gasturbine kann sich die Deckplatte radial nach außen bewegen und weitergehender in die Dichtnut eintauchen. Je weiter der radial äußere Randabschnitt der Deckplatte in die Dichtnut eintaucht, desto besser ist die Deckplatte gegen den Dichtflügel abgedichtet, was mit einer Verbesserung der Abdichtung eines zwischen den Deckplatten und den Schaufelfüßen ausgebildeten, ringförmigen Kühlkanals des Läufers einhergeht. Im Betrieb einer Gasturbine kommt es zudem in der Regel zu Kippbewegungen der Plattformen der Laufschaufeln und hierdurch der Dichtflügel der Laufschaufeln. Aufgrund des in der Dichtnut vorhandenen Spiels und der punktuellen Aufhängung der Deckplatte über den Sicherungsbolzen an dem Läufer kann sich eine Deckplatte um den Sicherungsbolzen um ein bestimmtes Maß drehen, um den Kippbewegungen der Plattformen um ein bestimmtes Maß folgen zu können.

Die erfindungsgemäße Läuferbaugruppe für einen Läufer einer Gasturbine umfasst eine Läuferscheibe, einen an dem Außenumfang der Läuferscheibe angeordneten Laufschaufelkranz, einen an dem Außenumfang der Läuferscheibe angeordneten Deckplattenkranz und wenigstens eine Anordnung gemäß einer der vorgenannten Ausgestaltungen oder einer beliebigen Kombination derselben. Hiermit sind die oben mit Bezug auf die Anordnung genannten Vorteile entsprechend verbunden.

Der erfindungsgemäße Läufer für eine Gasturbine umfasst wenigstens eine vorgenannte Läuferbaugruppe.

Die erfindungsgemäße Gasturbine umfasst einen vorgenannten Läufer.

Im Folgenden wird eine bevorzugte Ausführungsform der erfindungsgemäßen Anordnung anhand der beigefügten schematischen Zeichnungen erläutert. Es zeigt:
- FIG 1: einen Ausschnitt einer Seitenansicht eines Ausführungsbeispiels für eine erfindungsgemäße Laufschaufel,
- FIG 2: einen Ausschnitt einer Schnittdarstellung der in Figur 1 gezeigten Laufschaufel,
- FIG 3: eine perspektivische Darstellung eines Ausführungsbeispiels für einen Sicherungsbolzen einer erfindungsgemäßen Anordnung,
- FIG 4: einen Längsschnitt durch den in Figur 3 gezeigten Sicherungsbolzen,
- FIG 5: eine Stirnansicht des in Figur 3 gezeigten Sicherungsbolzens,
- FIG 6: eine Seitenansicht eines Ausführungsbeispiels für einen Sicherungsdraht der erfindungsgemäßen Anordnung,
- FIG 7: einen Ausschnitt einer Seitenansicht eines Ausführungsbeispiels für eine erfindungsgemäße Deckplatte,
- FIG 8: einen Ausschnitt eines Längsschnitts durch die in Figur 7 gezeigte Deckplatte,
- FIG 9: einen Ausschnitt einer Schnittdarstellung eines Ausführungsbeispiels einer erfindungsgemäßen Anordnung in ihrer Funktionsstellung.

Figur 1 zeigt einen Ausschnitt einer Seitenansicht eines Ausführungsbeispiels für eine erfindungsgemäße Laufschaufel 1, d. h. eine Laufschaufel 1, welche einen an der einer in den Figuren 7, 8 und 9 gezeigten Deckplatte 2 zugewandten Seite 3 des Schaufelfußes 4 der Laufschaufel 1 angeordneten Steg 5 aufweist, welcher derart an dem Schaufelfuß 4 angeordnet ist, dass der Steg 5 bei an einer nicht gezeigten Läuferscheibe angeordneter Laufschaufel 1 bezüglich der Läuferscheibe radial verläuft. Der Steg 5 ist an einem an der der Deckplatte 2 zugewandten Seite 3 des Schaufelfußes 4 ausgebildeten Rücksprung 6 angeordnet, was den Figuren 2 und 9 besser zu entnehmen ist. Der Steg 5 ist monolithisch mit der Laufschaufel 1 ausgebildet, wobei die beiden auf der dem Schaufelfuß 4 abgewandten Seite des Stegs 5 angeordneten Längskanten des Stegs 5 jeweils mit einer Fase 9 versehen sind. Oberhalb des Rücksprungs 6 ist ein Dichtflügel 7 einer Plattform 8 der Laufschaufel 1 angeordnet.

Figur 2 zeigt einen Ausschnitt einer Schnittdarstellung der in Figur 1 gezeigten Laufschaufel 1 entsprechend dem in Figur 1 gezeigten Pfeil A. An dem Dichtflügel 7 der Plattform 8 der Laufschaufel 1 ist schaufelfußseitig eine Dichtnut 10 ausgebildet, in welcher ein radial äußerer Randabschnitt der Deckplatte 2 anordbar ist, wie es in Figur 9 gezeigt ist. Der Steg 5 schließt bündig mit der übrigen der Deckplatte 2 zugewandten Seite 3 des Schaufelfußes 4 ab, d. h., dass die Höhe h des Stegs 5 der Tiefe des Rücksprungs 6 entspricht.

Figur 3 zeigt eine perspektivische Darstellung eines Ausführungsbeispiels für einen Sicherungsbolzen 11 einer erfindungsgemäßen Anordnung 12, wie sie in Figur 9 gezeigt ist. Der Sicherungsbolzen 11 weist eine durchgehende Längsbohrung 13 und an einem Ende zwei diametral zueinander angeordnete, zu diesem Ende hin offene und gleichbreit ausgebildete Ausnehmungen 14 und 15 auf. Die Ausnehmungen 14 und 15 erstrecken sich von diesem Ende des Sicherungsbolzens 11 parallel zur Längsachse L des Sicherungsbolzens 11 über einen Teil der Länge des Sicherungsbolzens 11. Die Breite b_{A} der Ausnehmungen und der Durchmesser d_{L} der Längsbohrung 13 sind gleich der Breite b_{S} des Stegs 5. Die freien Enden der Ausnehmungen 14 und 15 sind jeweils mit einer Fase 16 versehen. Das nicht mit den Ausnehmungen 14 und 15 versehene Ende des Sicherungsbolzens 11 ist an einer der Längsbohrung 13 zugewandten Seite mit einer sich über den gesamten Innenumfang der Längsbohrung 13 erstreckenden Abrundung 17 versehen ist, was besser Figur 4 entnommen werden kann.

Figur 4 zeigt einen Längsschnitt durch den in Figur 3 gezeigten Sicherungsbolzen 11. Die Ausnehmung 14 ist um einen vorgegebenen Längenunterschied Δl=l₂-l₁ länger als die Ausnehmung 15 ausgebildet. Die Länge l₁ der kürzeren Ausnehmung 14 ist gleich der Höhe h des Stegs 5. Der Längenunterschied Δl, die Breite b_{A} der Ausnehmungen 14 und 15, die Breite b_{S} des Stegs 5 sind gleich dem Durchmesser d der Längsbohrung 13.

Figur 5 zeigt eine Stirnansicht des in den Figuren 3 und 4 gezeigten Sicherungsbolzens 11 entsprechend dem Pfeil B aus Figur 4.

Figur 6 zeigt eine Seitenansicht eines Ausführungsbeispiels für einen Sicherungsdraht 18 der erfindungsgemäßen Anordnung 12. Der plastisch verformbare Sicherungsdraht 18 ist L-förmig ausgebildet und weist einen kürzeren Schenkel 19 sowie einen längeren Schenkel 20 auf. Der Sicherungsdraht 18 weist einen kreisförmigen Querschnitt auf und ist aus Metall gebildet. Der Sicherungsdraht 18 bildet einen Teil einer Sicherungseinrichtung zum Sichern der in Figur 9 gezeigten Funktionsstellung des Sicherungsbolzens 11 an der Deckplatte 2 und der Laufschaufel 1. Die Länge l₂ der längeren Ausnehmung 15 ist gleich der Summe aus der Höhe h des Stegs 5 und dem Außendurchmesser dₐ des Sicherungsdrahts. Der Durchmesser d_{L} der Längsbohrung 13, der Längenunterschied Δl, die Breite b_{A} der Ausnehmungen 14 und 15 und die Breite b_{S} des Stegs 5 sind gleich dem Außendurchmesser dₐ des Sicherungsdrahts 18.

Figur 7 zeigt einen Ausschnitt einer Seitenansicht eines Ausführungsbeispiels für eine erfindungsgemäße Deckplatte 2. An der Deckplatte 2 sind ein durch eine an der Deckplatte 2 ausgebildete Aufdickung 21 ausgebildeter Führungsabschnitt 22 und eine durch eine an der Deckplatte 2 angeordnete Durchgangsbohrung 23 ausgebildete Führungsöffnung 24 angeordnet, wobei der Führungsabschnitt 22 die Führungsöffnung 24 vollständig umgibt. Die Sicherungseinrichtung umfasst eine an der dem Schaufelfuß 4 zugewandten Seite 25 des Führungsabschnitts 22 angeordnete Nut 26, welche sich von der Führungsöffnung 24 radial über den Führungsabschnitt 22 erstreckt. Die Breite b_{N} der Nut 26 ist gleich dem Außendurchmesser dₐ des Sicherungsdrahts 18. Der Außendurchmesser d_{S} des Sicherungsbolzens 11 ist gleich dem Durchmesser d_{F} der Führungsöffnung 24.

Figur 8 zeigt einen Ausschnitt eines Längsschnitts durch die in Figur 7 gezeigte Deckplatte 2 entsprechend der Linie C-C aus Figur 7.

Figur 9 zeigt einen Ausschnitt einer Schnittdarstellung eines Ausführungsbeispiels einer erfindungsgemäßen Anordnung 12 zum Sichern der gezeigten Funktionsstellung der an einem Außenumfang einer Läuferscheibe eines Läufers einer Gasturbine angeordneten Deckplatte 2 des Läufers relativ zu der an dem Außenumfang der Läuferscheibe angeordneten Laufschaufel 1 des Läufers. Zwischen der in ihrer Funktionsstellung befindlichen Deckplatte 2 und der der Deckplatte 2 zugewandten Seite 3 eines Schaufelfußes 4 der Laufschaufel 1 ist ein Kanalabschnitt 27 eines nicht näher dargestellten, ringförmigen Kühlkanals des Läufers ausgebildet.

Im Folgenden wird die Montage der in Figur 9 gezeigten Anordnung 12 näher beschrieben:
Zunächst kann der Sicherungsdraht 18 in den Sicherungsbolzen 11 vormontiert werden, indem der längere Schenkel 20 des Sicherungsdrahts 18 derart in die Längsbohrung 13 des Sicherungsbolzens 11 eingeführt wird, bis der kürzere Schenkel 19 des Sicherungsdrahts 18 in die längere Ausnehmung 15 des Sicherungsbolzens 11 eingreift. Die derart vormontierte Baugruppe kann von der dem Schaufelfuß 4 zugewandten Seite 25 des Führungsabschnitts 22 in die Führungsöffnung 24 geschoben werden, bis der kürzere Schenkel 19 des Sicherungsdrahts 18 zumindest teilweise in der Nut 26 angeordnet ist. Hierdurch ist der Sicherungsdraht 18 gegen ein axiales Verdrehen gesichert. Anschließend kann die Deckplatte 2 zusammen mit der daran angeordneten Baugruppe aus Sicherungsdraht 18 und Sicherungsbolzen 11 in einer Funktionsstellung relativ zu der Laufschaufel 1 bzw. deren Schaufelfuß 4 positioniert werden. Dann kann der Sicherungsbolzen 11 von der dem Schaufelfuß 4 abgewandten Seite der Deckplatte 2 her axial in Richtung des Schaufelfußes 4 gedrückt und verlagert werden, so dass der Steg 5 in die Ausnehmungen 14 und 15 an dem Sicherungsbolzen 11 eingreift. Zuletzt kann das aus dem Sicherungsbolzen 11 herausragende Ende des längeren Schenkels 20 des Sicherungsdrahts 18 radial über die an dem Sicherungsbolzen 11 ausgebildete Abrundung 17 nach außen gebogen werden, wie es in Figur 5 gezeigt ist. Hierdurch wird verhindert, dass sich der Sicherungsbolzen 11 axial von dem Schaufelfuß 4 weg bewegen kann.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Anordnung (12) zum Sichern einer Funktionsstellung einer an einem Außenumfang einer Läuferscheibe eines Läufers einer Gasturbine angeordneten Deckplatte (2) des Läufers relativ zu einer an dem Außenumfang der Läuferscheibe angeordneten Laufschaufel (1) des Läufers, wobei zwischen der in ihrer Funktionsstellung befindlichen Deckplatte (2) und einer der Deckplatte (2) zugewandten Seite (3) eines Schaufelfußes (4) der Laufschaufel (1) ein Kanalabschnitt (27) eines ringförmigen Kühlkanals des Läufers ausgebildet ist, aufweisend- einen durch eine an der Deckplatte (2) ausgebildete Aufdickung (21) ausbildbaren Führungsabschnitt (22) und eine durch eine an der Deckplatte (2) angeordnete Durchgangsbohrung (23) ausbildbare Führungsöffnung (24), wobei der Führungsabschnitt (22) die Führungsöffnung (24) zumindest teilweise umgibt,
- einen Sicherungsbolzen (11), dessen Außendurchmesser (d_{S}) dem Durchmesser (d_{F}) der Führungsöffnung (24) entspricht, eine Sicherungseinrichtung zum Sichern einer Funktionsstellung des Sicherungsbolzens (11) an der Deckplatte (2) und der Laufschaufel (1),
**gekennzeichnet durch**
einen an der der Deckplatte (2) zugewandten Seite (3) des Schaufelfußes (4) monolithisch an der Laufschaufel (1) angeordneten Steg (5), welcher (5) bei an der Läuferscheibe angeordneter Laufschaufel (1) bezüglich der Läuferscheibe radial verläuft, wobei der eine durchgehende Längsbohrung (13) aufweisende Sicherungsbolzen (11) an einem Ende zwei diametral zueinander angeordnete, zu diesem Ende hin offene und gleichbreit ausgebildete Ausnehmungen (14, 15) aufweist, die sich von diesem Ende des Sicherungsbolzens (11) parallel zur Längsachse (L) des Sicherungsbolzens (11) über einen Teil der Länge des Sicherungsbolzens (11) erstrecken, wobei die Breite (b_{A}) der Ausnehmungen (14, 15) größer als die oder gleich der Breite (b_{S}) des Stegs (5) ist.

2. Anordnung (12) gemäß Anspruch 1,
wobei die Sicherungseinrichtung eine an der dem Schaufelfuß (4) zugewandten Seite (25) des Führungsabschnitts (22) anordbare Nut (26), welche sich von der Führungsöffnung (24) radial über zumindest einen Teil des Führungsabschnitts (22) erstreckt, und einen L-förmig ausgebildeten, plastisch verformbaren Sicherungsdraht (18) aufweist,
wobei der Innendurchmesser d_{L}) der Längsbohrung (13) und die Breite (b_{N}) der Nut (26) größer als der oder gleich dem Außendurchmesser (dₐ) des Sicherungsdrahts (18) sind.

3. Anordnung (12) gemäß Anspruch 2,
wobei eine Ausnehmung (15) um einen vorgegebenen Längenunterschied (Δl) länger als die andere Ausnehmung (14) ausgebildet ist,
wobei der Längenunterschied (Δl) größer als der oder gleich dem Außendurchmesser (dₐ) des Sicherungsdrahts (18) ist.

4. Anordnung (12) gemäß einem der Ansprüche 1 bis 3,
wobei der Steg (5) an einem an der der Deckplatte (2) zugewandten Seite (3) des Schaufelfußes (4) ausgebildeten Rücksprung (6) anordbar ist.

5. Anordnung (12) gemäß einem der Ansprüche 1 bis 4,
wobei wenigstens eine auf der dem Schaufelfuß (4) abgewandten Seite des Stegs (5) angeordnete Längskante des Stegs (5) mit einer Fase (9) versehen ist.

6. Anordnung (12) gemäß einem der Ansprüche 1 bis 5,
wobei das nicht mit den Ausnehmungen (14, 15) versehene Ende des Sicherungsbolzens (11) an einer der Längsbohrung (13) zugewandten Seite mit einer sich wenigstens über einen Teil des Innenumfangs der Längsbohrung (13) erstreckenden Abrundung (17) versehen ist.

7. Anordnung (12) gemäß einem der Ansprüche 1 bis 6,
wobei wenigstens ein freies Ende von zumindest einer Ausnehmung (14, 15) mit einer Fase (16) versehen ist.

8. Anordnung (12) gemäß einem der Ansprüche 1 bis 7,
aufweisend eine schaufelseitig an einem an einer Plattform (8) der Laufschaufel (1) ausgebildeten Dichtflügel (7) anordbare Dichtnut (10), in welcher ein radial äußerer Randabschnitt der Deckplatte (2) anordbar ist.

9. Läuferbaugruppe für einen Läufer einer Gasturbine, aufweisend eine Läuferscheibe, einen an dem Außenumfang der Läuferscheibe angeordneten Laufschaufelkranz, einen an dem Außenumfang der Läuferscheibe angeordneten Deckplattenkranz und wenigstens eine Anordnung (12) gemäß einem der Ansprüche 1 bis 8.

10. Läufer für eine Gasturbine,
aufweisend wenigstens eine Läuferbaugruppe gemäß Anspruch 9.

11. Gasturbine,
aufweisend wenigstens einen Läufer gemäß Anspruch 10.

## Claims

1. Arrangement (12) for securing a functional position of a shroud plate (2) of a rotor of a gas turbine, which shroud plate (2) is arranged on an outer circumference of a rotor disc of the rotor, relative to a moving blade (1) of the rotor arranged on the outer circumference of the rotor disc, wherein a channel portion (27) of an annular cooling channel of the rotor is formed between the shroud plate (2) located in its functional position and a side (3), facing the shroud plate (2), of a blade root (4) of the moving blade (1), comprising
- a guide portion (22), which may be formed by a thickened portion (21) formed on the shroud plate (2), and a guide opening (24), which may be formed by a through-hole (23) arranged on the shroud plate (2), wherein the guide portion (22) at least partially surrounds the guide opening (24),
- a securing bolt (11), the external diameter (d_{S}) of which corresponds to the diameter (d_{F}) of the guide opening (24), a securing device for securing a functional position of the securing bolt (11) on the shroud plate (2) and the moving blade (1),
**characterized by**
a web (5) which is arranged in one piece on the moving blade (1) on the side (3) of the blade root (4) facing the shroud plate (2), which (5) extends radially relative to the rotor disc when the moving blade (1) is arranged on the rotor disc, wherein the securing bolt (11) comprising a longitudinal through-hole (13) comprises at one end two cut-aways (14, 15) arranged diametrically relative to one another, open towards said end and of equal width, which cut-aways extend from said end of the securing bolt (11) parallel to the longitudinal axis (L) of the securing bolt (11) over part of the length of the securing bolt (11), wherein the width (b_{A}) of the cut-aways (14, 15) is greater than or equal to the width (b_{S}) of the web (5) .

2. Arrangement (12) according to Claim 1,
wherein the securing device comprises a groove (26) which may be arranged on the side (25) of the guide portion (22) facing the blade root (4), which groove extends from the guide opening (24) radially over at least part of the guide portion (22), and an L-shaped, plastically deformable securing wire (18),
wherein the internal diameter (d_{L}) of the longitudinal hole (13) and the width (b_{N}) of the groove (26) are greater than or equal to the external diameter (dₐ) of the securing wire (18).

3. Arrangement (12) according to Claim 2,
wherein one cut-away (15) is longer than the other cut-away (14) by a predetermined difference in length (Δl),
wherein the difference in length (Δl) is greater than or equal to the external diameter (dₐ) of the securing wire (18).

4. Arrangement (12) according to one of Claims 1 to 3,
wherein the web (5) may be arranged in a recess (6) formed on the side (3) of the blade root (4) facing the shroud plate (2) .

5. Arrangement (12) according to one of Claims 1 to 4,
wherein at least one longitudinal edge of the web (5) arranged on the side of the web (5) remote from the blade root (4) is provided with a chamfer (9).

6. Arrangement (12) according to one of Claims 1 to 5,
wherein the end of the securing bolt (11) not provided with the cut-aways (14, 15) is provided, on a side facing the longitudinal hole (13), with a rounding (17) extending over at least part of the inner circumference of the longitudinal hole (13) .

7. Arrangement (12) according to one of Claims 1 to 6,
wherein at least one free end of at least one cut-away (14, 15) is provided with a chamfer (16).

8. Arrangement (12) according to one of Claims 1 to 7,
comprising a sealing groove (10) which may be arranged on the blade side on a sealing wing (7) formed on a platform (8) of the moving blade (1), in which sealing groove (10) a radially outer edge portion of the shroud plate (2) may be arranged.

9. Rotor assembly for a rotor of a gas turbine,
comprising a rotor disc, a moving blade ring arranged on the outer circumference of the rotor disc, a shroud plate ring arranged on the outer circumference of the rotor disc and at least one arrangement (12) according to one of Claims 1 to 8.

10. Rotor for a gas turbine,
comprising at least one rotor assembly according to Claim 9.

11. Gas turbine,
comprising at least one rotor according to Claim 10.

## Revendications

1. Agencement (12) de sécurisation d'une position fonctionnelle d'une plaque (2) de couverture, montée sur un pourtour extérieur d'un disque rotorique d'un rotor d'une turbine à gaz, du rotor par rapport à une aube (1) mobile, montée sur le pourtour extérieure du disque rotorique, du rotor, dans lequel, entre la plaque (2) de couverture se trouvant dans sa position fonctionnelle et un côté (3), tourné vers la plaque (2) de couverture, d'une emplanture (4) de l'aube (1) mobile, est constitué une partie (27) de conduit d'un conduit annulaire de refroidissement du rotor, comportant une partie (22) de guidage pouvant être constituée par un épaississement (21) constitué sur la plaque (2) de couverture et une ouverture (24) de guidage pouvant être constituée par un trou (23) traversant de la plaque (2) de couverture, la partie (22) de guidage entourant, au moins en partie, l'ouverture (24) de guidage,
- un axe (11) de sécurisation, dont le diamètre (d_{S}) extérieur correspond au diamètre (d_{F}) de l'ouverture (24) de guidage, un dispositif de sécurisation pour sécuriser une position fonctionnelle de l'axe (11) de sécurisation sur la plaque (2) de couverture et l'aube (1) mobile,
**caractérisé par**
une nervure (5), qui est montée monolithiquement sur l'aube (1) mobile du côté (3), tourné vers la plaque (2) de couverture, de l'emplanture (4) de l'aube et qui (5) s'étend radialement par rapport au disque rotorique sur l'aube (1) mobile montée sur le disque rotorique, dans lequel l'axe (11) de sécurisation, ayant un trou (13) longitudinal traversant, a, à une extrémité, deux évidements (14, 15), disposés diamétralement l'un par rapport à l'autre, ouverts vers cette extrémité et de même largeur, qui s'étendent de cette extrémité de l'axe (11) de sécurisation, parallèlement à l'axe (L) longitudinal de l'axe (11) de sécurisation, sur une partie de la longueur de l'axe (11) de sécurisation, la largeur (b_{A}) des évidements (14, 15) étant supérieure ou égale à la largeur (b_{S}) de la nervure (5).

2. Agencement (12) suivant la revendication 1,
dans lequel le dispositif de sécurisation a une rainure (26), qui peut être disposée du côté (25) tourné vers l'emplanture (4) de l'aube, de la partie (22) de guidage et qui s'étend de l'ouverture (24) de guidage radialement sur au moins une partie de la partie (22) de guidage, et un fil (18) de sécurisation en forme de L et déformable plastiquement, le diamètre (d_{L}) intérieur du trou (13) longitudinal et la largeur (b_{N}) de la rainure (26) étant supérieure ou égale au diamètre (dₐ) extérieur du fil (18) de sécurisation.

3. Agencement (12) suivant la revendication 2,
dans lequel un évidement (15) est plus long d'une différence (Δ1) de longueur donnée à l'avance que l'autre évidement (14),
dans lequel la différence (Δ1) de longueur est supérieure ou égale au diamètre (dₐ) extérieur du fil (18) de sécurisation.

4. Agencement (12) suivant l'une des revendications 1 à 3,
dans lequel la nervure (5) peut être disposée sur un renfoncement (6) constitué du côté (3), tourné vers la plaque (2) de couverture, de l'emplanture (4) de l'aube.

5. Agencement (12) suivant l'une des revendications 1 à 4,
dans lequel au moins un bord longitudinal de la nervure (5), monté du côté loin de l'emplanture (4) de l'aube de la nervure (5), est pourvu d'un chanfrein (9).

6. Agencement (12) suivant l'une des revendications 1 à 5,
dans lequel l'extrémité, qui n'a pas les évidements (14, 15) de l'axe (11) de sécurisation, est pourvue, d'un côté tourné vers le trou (13) longitudinal, d'un arrondi (17) s'étendant au moins sur une partie du pourtour intérieur du trou (13) longitudinal.

7. Agencement (12) suivant l'une des revendications 1 à 6,
dans lequel au moins une extrémité libre d'au moins un évidement (14, 15) est pourvue d'un chanfrein (16).

8. Agencement (12) suivant l'une des revendications 1 à 7,
comportant une rainure (10) d'étanchéité pouvant être disposée du côté de l'aube sur une aile (7) d'étanchéité constituée sur une plateforme (8) de l'aube (1) mobile, rainure (10) dans laquelle peut être mise une partie de bord extérieure radialement de la plaque (2) de couverture.

9. Module de rotor pour un rotor d'une turbine à gaz,
comportant un disque rotorique, une couronne d'aube mobile montée sur le pourtour extérieur du disque rotorique, une couronne de plaque de couverture montée sur le pourtour extérieur du disque rotorique et au moins un agencement (12) suivant l'une des revendications 1 à 8.

10. Rotor d'une turbine à gaz,
comportant au moins un module de rotor suivant la revendication 9.

11. Turbine à gaz,
comportant au moins un rotor suivant la revendication 10.
